# EUROPÄISCHE PATENTANMELDUNG

(11) **EP 1 813 902 A1**
(43) Veröffentlichungstag der Anmeldung: **01.08.2007**
(21) Anmeldenummer: 06290182.2
(22) Anmeldetag: 30.01.2006
(51) Int. Cl.: F28F 9/00

(54) **Wärmetauschersystem, Befestigungselement, Verfahren zur Herstellung eines Wärmetauschersystems, Verfahren zur Herstellung eines Befestigungselements**

(71) Anmelder: Behr GmbH & Co. KG, 70469 Stuttgart (DE); Behr France Hambach S.A.R.L., 57910 Hambach Cedex (FR)
(72) Erfinder: Herbeth, Michel, 57510 Saint-Jean Rohrbach (FR); Röhm, Klaus, 71394 Kernen i. R. (DE)
(74) Vertreter: Grauel, Andreas

(57) **Zusammenfassung**

Wärmetauschersystem mit mindestens einem Wärmetauscher mit zumindest einem Sammelrohr (51) mit zumindest einem ersten Dorn (55), mit zumindest einem Befestigungselement (50) zum Befestigen des Wärmetauschers, wobei das Befestigungselement (50) zumindest ein Rastelement (56) aufweist, in welches der erste Dorn (55) zumindest abschnittsweise einrastbar ist.

## Beschreibung

Die Erfindung betrifft Wärmetauschersystem mit mindestens einem Wärmetauscher sowie ein Verfahren zur Herstellung eines Wärmetauschersystems, Ferner betrifft die Erfindung ein Befestigungselement sowie ein Verfahren zur Herstellung eines Befestigungselements.

Wärmetauscher, insbesondere Kondensatoren, werden im Allgemeinen im Motorraum eines Kraftfahrzeugs befestigt. Zu diesem Zweck weisen die Kondensatoren Befestigungselemente auf, die einteilig mit dem Wärmetauscher, insbesondere dem Kondensator, ausgeführt sein können oder mit dem Wärmetauscher, insbesondere dem Kondensator, stoffschlüssig, insbesondere durch Löten, Schweißen, Kleben usw., verbunden sein können.

Ein Wärmetauscher, insbesondere ein Kondensator, weist zumeist eine Anzahl von Befestigungselementen auf. Diese Befestigungselemente werden zumeist an Sammelrohren des Wärmetauschers, insbesondere des Kondensator, zunächst provisorisch angebracht. Beim anschließenden Verbinden, insbesondere stoffschlüssigen Verbindens durch Löten, Schweißen, Kleben usw., werden die Befestigungselemente fest, insbesondere stoffschlüssig, mit dem zumindest einen Sammelrohr verbunden.

Aus der DE 602 00 574 T2 ist ein Verfahren zum Befestigen von Komponenten an einem Rohr für die Zirkulation eines Fluids bekannt, wobei das Rohr einen Teil eines Wärmetauschers bildet, insbesondere eines Kondensators einer Klimaanlage, wobei das Verfahren mindestens einen Schritt der vorbereitenden Verbindung mindestens einer Komponente mit dem Rohr beinhaltet, gefolgt von einem Verankerungsvorgang, um eine endgültige Verbindung der Komponente mit dem Rohr zu erhalten, gekennzeichnet durch Bilden von Durchtrittsöffnungen in dem Rohr und der Komponente, Einfügen einer Niete in die Durchtrittsöffnungen und Ausführen einer vorbereitenden Verbindung der Komponente mit dem Rohr durch Vernieten und Bereitstellen einer fluiddichten Abdichtung zwischen der Komponente, dem Rohr und der Niete, in dem Oberflächenmaterial während des Verankerungsvorgangs geschmolzen wird.

Aus der DE 602 00 574 T2 ist ferner ein Wärmetauscher, insbesondere ein Kondensator einer Klimaanlage, bekannt, der mindestens ein Rohr für die Zirkulation eines unter Druck gesetzten Fluids, und mindestens eine Komponente, die starr mit dem Rohr verbunden ist, umfasst, dadurch gekennzeichnet, dass die Komponente und das Rohr jeweilige Durchtrittsöffnungen aufweisen, die miteinander ausgerichtet sind, zum Unterbringen wenigstens eines Teils einer Niete, die die Komponente mechanisch mit dem Rohr verbindet, und dadurch, dass Dichtungsmittel bereitgestellt sind, um die Komponente, das Rohr und die Niete miteinander abzudichten, und dadurch austretendes Fluid in Richtung der Durchtrittsöffnung zu verhindern, die in dem Rohr definiert ist, wobei die Dichtungsmittel durch geschmolzenes Material gebildet werden, das auf der äußeren Oberfläche des Rohrs und/oder der Komponente vorhanden ist.

Ferner ist aus der DE 103 32 999 A1 ein gelöteter Kondensator für eine Kraftfahrzeugklimaanlage mit einem aus Rohren mit Rohrenden und Rippen bestehenden Netz und mit beiderseits des Netzes angeordneten Sammelrohren, welche die Rohrenden aufnehmen und form- und stoffschlüssig befestigte Haltelemente zur Abstützung oder Aufhängung des Kondensators aufweisen, wobei die Halteelemente zusätzlich als Halter für eine Kältemittelleitung des Kondensators ausgebildet sind. Die Halteelemente sind als Blechteil mit einem U-Profil ausgebildet, welches einen mittleren Steg und zwei seitliche Schenkel aufweist. Im Bereich des Steges ist eine Befestigungsöffnung in Form eines Fensters angeordnet. Die Schenkel weisen eine Aussparung, die ein etwa halbkreisförmiges Profil aufweist, auf. Der Halter weist eine Befestigungsöffnung in Form eines Fensters auf. Das Fenster dient der Befestigung des Kondensators im nicht dargestellten Kraftfahrzeug, z.B. an einem ebenfalls nicht dargestellten Kühlmittelkühler im Motorraum des Kraftfahrzeuges.

Ferner ist aus der noch unveröffentlichten EP 05025086.9 der Anmelderin ein Verfahren und eine Vorrichtung zum Fixieren von aufeinander liegenden oder aneinander anliegenden Fixierabschnitten von mindestens zwei Teilen, insbesondere Blechteilen, relativ zueinander, wobei die Fixierabschnitte durch einen Stempel verformt werden, bekannt.

In der noch unveröffentlichten EP 05025086.9 der Anmelderin ist ein Sammelkasten offenbart, der einen Deckel aufweist, der, wie ein Boden, ebenfalls die Gestalt eines Halbkreiszylindermantels aufweist. Der Boden und der Deckel sind aus Aluminium gebildet und werden miteinander verlötet. An dem Deckel ist ein Halter fixiert, der ebenfalls aus Aluminiumblech ausgebildet ist. Der Halter weist einen Fuß auf, der im Wesentlichen die Gestalt eines Teilkreiszylinderabschnitts aufweist und einen Fixierabschnitt bildet, der an einem zugehörigen Fixierabschnitt des Deckels anliegt. An den Fixierabschnitten wird der Halter 10 vor dem Verlöten an dem Sammelkasten fixiert. Von dem Fuß des Halters erstreckt sich ein Verbindungssteg in radialer Richtung, von dem eine Befestigungslasche mit einem Durchgangsloch ausgeht. Das Durchgangsloch dient zum Durchführen von einem Befestigungsmittel, wie einer Schraube, mit deren Hilfe der Sammelkasten 1 an einer Tragstruktur eines Kraftfahrzeugs befestigbar ist.

Um den Halter vor dem Verlöten des Fußes mit dem Deckel an dem Deckel zu fixieren, ist der Fuß an zwei Befestigungsstellen mit dem Deckel verstemmt.

Es ist Aufgabe der vorliegenden Erfindung, einen Wärmetauschersystem bzw. ein Befestigungselement zu verbessern.

Die Aufgabe wird durch die Merkmale des Anspruchs 1 gelöst.

Es wird ein Wärmetauschersystem mit mindestens einem Wärmetauscher vorgeschlagen, das zumindest ein Sammelrohr mit zumindest einem ersten Dom, mit zumindest einem Befestigungselement zum Befestigen des Wärmetauschers aufweist, wobei das Befestigungselement zumindest ein Rastelement aufweist, in welches der erste Dom zumindest abschnittsweise einrastbar ist.
Der Wärmetauscher kann insbesondere ein Kondensator und/oder ein Kühlmittelkühler und/oder ein Ladeluftkühler und/oder ein Ölkühler und/oder ein Abgaskühler und/oder ein Gaskühler für eine Klimaanlage sein.
Das Wärmetauschersystem weist zumindest ein Sammelrohr, insbesondere zwei Sammelrohre, auf. Das Sammelrohr weist zumindest einen ersten Dom auf, insbesondere ein, zwei, drei usw. Dome auf. Insbesondere kann das Sammelrohr zumindest einen Sammelrohrdeckel aufweisen, der den zumindest einen ersten Dom, insbesondere eine Anzahl von ersten Domen, aufweist. Ferner weist das Wärmetauschersystem zumindest ein Befestigungselement, insbesondere eine Anzahl von ein, zwei, drei, vier usw. Befestigungselementen auf. Die Befestigungselemente können insbesondere zur Befestigung des Wärmetauschers im Motorraum eines Kraftfahrzeuges und/oder zur Befestigung des Wärmetauschers an einem anderen Wärmetauscher und/oder einem Wärmetauschermodul dienen. Das Befestigungselement, insbesondere die Anzahl Befestigungselemente, weist zumindest ein Rastelement auf. Insbesondere kann das Befestigungselement zwei oder mehr als zwei Rastelemente aufweisen. Der erste Dom des Sammelrohrs, insbesondere des Sammelrohrdeckels, ist zumindest abschnittsweise in das Rastelement einrastbar bzw. rastet in das Rastelement ein oder ist in das Rastelement eingerastet. Insbesondere kann das Befestigungselement zumindest eine Anzahl von Rastelementen, insbesondere zwei oder mehr Rastelemente, aufweisen, in welche jeweils ein erster Dom, insbesondere des Sammelrohrs bzw. des Sammelrohrdeckels, einrastbar ist bzw. einrastet bzw. eingerastet ist.
Unter Dom ist eine Ausbauchung, Noppe, Ausprägung, usw. zu verstehen Die Ausbauchung, Noppe, Ausprägung usw. kann dabei ein Hohlkörper oder ein Vollkörper sein. Die Ausbauchung kann dabei aus einem Material wie Metall oder Kunststoff einteilig beispielsweise durch Ur- und/oder Umformen ausgebildet sein oder werden. Ebenso kann der Dom, insbesondere die Ausbauchung, Noppe, Ausprägung, form- und/oder stoffschlüssig mit diesem insbesondere durch Schweißen, Löten, Kleben, usw. verbunden werden oder verbunden sein.

In einer vorteilhaften Ausgestaltung ist der mindestens eine Wärmetauscher ein Kondensator einer Klimaanlage.

In einer vorteilhaften Ausgestaltung weist das Befestigungselement zumindest eine Öffnung auf, in die zumindest ein zweiter Dom des Sammelrohrs zumindest abschnittsweise einschiebbar ist. Besonders vorteilhaft ist die Position des Befestigungselements am Sammelrohr durch den zweiten Dom definiert, auf den das Befestigungselement mit seiner Öffnung besonders vorteilhaft aufschiebbar ist bzw. aufgeschoben werden kann bzw. aufgeschoben ist.

In einer weiteren vorteilhaften Ausbildung weist das mindestens eine Rastelement zumindest eine Aussparung auf, in die insbesondere der mindestens eine erste Dom einrastbar ist. Das Befestigungselement ist über das Rastelement dadurch besonders vorteilhaft am Sammelrohr vormontierbar.

In einer weiteren Ausbildung weist das mindestens eine Rastelement zumindest eine Zylinderabschnittsfläche auf. Besonders vorteilhaft kann das Rastelement dadurch eine korrespondierende Zylinderabschnittsfläche des Sammelrohrs, insbesondere des Sammelrohrdeckels, zumindest abschnittsweise berühren.

In einer vorteilhaften Ausgestaltung ist die Zylinderabschnittsfläche lotplattiert. Auf diese Weise ist das Befestigungselement besonders vorteilhaft mit dem Sammelrohr, insbesondere mit dem Sammelrohrdeckel, stoffschlüssig, insbesondere verlötbar.

In einer vorteilhaften Ausbildung berührt die Zylinderabschnittsfläche zumindest einen Sammelrohrdeckel zumindest abschnittsweise und ist insbesondere mit diesem stoffschlüssig verbindbar. Besonders vorteilhaft ist das Befestigungselement mit dem Sammelrohrdeckel stoffschlüssig, insbesondere durch Löten, Schweißen, Kleben usw., verbindbar bzw. verbunden.

In einer vorteilhaften Ausbildung weist der zumindest eine Sammelrohrdeckel den zumindest einen ersten Dom und/oder den zumindest einen zweiten Dom auf Besonders vorteilhaft sind der erste Dom und/oder der zweite Dom in den Sammelrohrdeckel, beispielsweise durch ein umformendes Fertigungsverfahren wie Prägen, Stanzen, Biegen usw., einbringbar bzw. eingebracht.

In einer weiteren vorteilhaften Ausgestaltung ist das mindestens eine Rastelement zumindest abschnittsweise als Ringsegment ausgebildet.

In einer vorteilhaften Weiterbildung weist das mindestens eine Rastelement zumindest eine Ausformschräge auf. Besonders vorteilhaft ist das Rastelement auf diese Weise, insbesondere durch ein umformendes Fertigungsverfahren wie Biegen, Stanzen, Prägen usw., herstellbar.

In einer vorteilhaften Weiterbildung weist das mindestens eine Befestigungselement mindestens zwei Rastelemente und/oder mindestens zwei Öffnungen auf.

In einer vorteilhaften Ausbildung weist das mindestens eine Sammelrohr mindestens zwei erste Dome und/oder mindestens zwei zweite Dome auf.

In einer vorteilhaften Weiterbildung weist das Befestigungselement zumindest ein Zungenelement auf. Besonders vorteilhaft ist das Befestigungselement im Motorraum eines Fahrzeuges und/oder an einem anderen Wärmetauscher bzw. an einem anderen Wärmetauschermodul befestigbar.

In einer vorteilhaften Ausbildung weist das Zungenelement zumindest eine Zungenöffnung auf. Durch die Zungenöffnung ist besonders vorteilhaft ein weiteres Befestigungselement, insbesondere beispielsweise eine Schraube, durchschiebbar, wobei das Befestigungselement im Fahrzeuginneren eines Fahrzeugs und/oder an einem anderen Wärmetauscher bzw. an einem anderen Wärmetauschermodul befestigbar ist.

In einer vorteilhaften Weiterbildung ist das Befestigungselement zumindest abschnittsweise als Rohrsegment ausgebildet, welches insbesondere die zumindest eine Öffnung aufweist. Besonders vorteilhaft ist das Befestigungselement dadurch mit zumindest einem Sammelbehälter, insbesondere mit einem Sammelbehälterdeckel, verbindbar.

Ferner wird ein Befestigungselement mit zumindest einer Öffnung und zumindest einem Rastelement, welches zumindest eine Aussparung zur Aufnahme zumindest eines ersten Domes aufweist, vorgeschlagen, wobei das Rastelement zumindest eine Zylinderabschnittsfläche aufweist. Das Befestigungselement weist eine Öffnung, insbesondere eine Anzahl von zwei oder mehr Öffnungen auf, die als Bohrungen ausgebildet sein können. Ferner weist das Befestigungselement zumindest ein Rastelement, insbesondere eine Anzahl von zwei oder mehr als zwei Rastelementen auf, welche zumindest eine Aussparung, insbesondere jeweils eine Aussparung, aufweisen. Das Rastelement, insbesondere die zwei oder mehr als zwei Rastelemente, weisen zumindest eine Zylinderabschnittsfläche, insbesondere jeweils eine Zylinderabschnittsfläche, auf.

In einer vorteilhaften Weiterbildung ist die Zylinderabschnittsfläche lotplattiert. Auf diese Weise ist das Befestigungselement besonders vorteilhaft mit einem Sammelrohr stoffschlüssig, insbesondere durch Löten, Schweißen, Kleben, usw., mit einem Sammelbehälter, insbesondere mit einem Sammelbehälterdeckel, verbindbar.

In einer vorteilhaften Ausgestaltung ist das mindestens eine Rastelement zumindest abschnittsweise als Ringsegment ausgebildet. Auf diese Weise ist das Befestigungselement besonders vorteilhaft mit einem Sammelbehälter, insbesondere mit einem Sammelbehälterdeckel, verbindbar.

In einer vorteilhaften Ausgestaltung weist das mindestens eine Rastelement zumindest eine Ausformschräge auf. Auf diese Weise ist das Befestigungselement besonders vorteilhaft durch ein umformendes Fertigungsverfahren, insbesondere Biegen, Prägen, Stanzen usw., herstellbar,

In einer vorteilhaften Ausführung weist das Befestigungselement mindestens zwei Rastelemente und/oder mindestens zwei Öffnungen auf.

In einer vorteilhaften Weiterbildung weist das Befestigungselement zumindest ein Zungenelement auf. Auf diese Weise ist das Befestigungselement besonders vorteilhaft im Motorraum eines Fahrzeugs und/oder an einem anderen Wärmetauscher bzw. an einem Wärmetauschermodul befestigbar

In einer vorteilhaften Ausbildung weist das Zungenelement zumindest eine Zungenöffnung auf. Auf diese Weise ist durch die Zungenöffnung ein weiteres Befestigungselement, insbesondere eine Schraube, besonders vorteilhaft in das Zungenelement einsteckbar, womit das Befestigungselement besonders vorteilhaft im Motorraum eines Fahrzeugs und/oder an einem anderen Wärmetauscher bzw. an einem Wärmetauschermodul befestigbar ist.

In einer vorteilhaften Ausgestaltung ist das Befestigungselement zumindest abschnittsweise als Rohrsegment ausgebildet, welches insbesondere die zumindest eine Öffnung aufweist. Auf diese Weise ist das Befestigungselement besonders vorteilhaft mit einer korrespondierenden Sammelrohrfläche, insbesondere mit einer korrespondierenden Sammelrohrdeckelfläche, verbindbar.

Ferner wird ein Verfahren zur Herstellung eines Wärmetauschersystems vorgeschlagen, wobei das Befestigungselement durch ein umformendes Fertigungsverfahren, insbesondere durch Biegen, Stanzen, Prägen usw., hergestellt wird. Besonders vorteilhaft ist das Wärmetauschersystem, insbesondere das Befestigungselement, einfach herstellbar.

Ferner wird ein Verfahren zur Herstellung eines Wärmetauschersystems vorgeschlagen, wobei das Befestigungselement durch ein urformendes Fertigungsverfahren, insbesondere durch Gießen, Spritzgießen, Laminieren, usw., hergestellt wird. Auf diese Weise ist das Wärmetauschersystem, insbesondere das Befestigungselement, besonders vorteilhaft und einfach herstellbar.

Ferner wird ein Verfahren zur Herstellung eines Befestigungselements vorgeschlagen, wobei das Befestigungselement durch ein umformendes Fertigungsverfahren, insbesondere durch Biegen, Stanzen, Prägen usw., hergestellt wird. Auf diese Weise ist das Befestigungselement besonders kostengünstig und einfach herstellbar.

Ferner wird ein Verfahren zur Herstellung eines Befestigungselements vorgeschlagen, wobei das Befestigungselement durch ein urformendes Fertigungsverfahren, insbesondere durch Gießen, Spritzgießen, Laminieren usw., hergestellt wird. Auf diese Weise ist das Befestigungselement besonders vorteilhaft einfach und kostengünstig herstellbar.

Weitere vorteilhafte Ausgestaltungen der Erfindung ergeben sich aus den Unteransprüchen und aus der Zeichnung.

Ausführungsbeispiele der Erfindung sind in der Zeichnung dargestellt und werden im Folgenden näher erläutert. Es zeigen
- Figur 1:: ein Wärmetauschersystem mit zwei Sammelrohren und einem Sammelbehälter,
- Figur 2 :: eine isometrische Darstellung eines Befestigungselements, das an einem Sammelrohr befestigt ist,
- Figur 3:: eine isometrische Detaildarstellung A eines Rastelements eines Befestigungselements, in das ein erster Dom eines Sammelbehälterdeckels eingerastet ist und
- Figur 4:: eine andere isometrische Darstellung eines Befestigungselements, das an einem Sammelrohr befestigt ist.

**Figur 1** zeigt ein Wärmetauschersystem 1, mit zwei Sammelrohren 3, 4 und einem Sammelbehälter 17.

Der Sammelbehälter 17 ist mit jedem anderen Wärmetauscher einteilig ausführbar. Der Kondensator 1 umfasst neben einem ersten Sammelrohr 3 ein zweites Sammelrohr 4. Die beiden Sammelrohre sind im Wesentlichen parallel zueinander angeordnet. Zwischen den Sammelrohren ist ein Rippenrohrblock 2 ausgebildet. Der Rippenrohrblock 2 umfasst eine Anzahl von Kältemittelleitungen 11, die als Flachrohre oder als Rundrohre ausgebildet sind. Die Kältemittelleitungen 11 verlaufen im Wesentlichen parallel zueinander und sind senkrecht zu dem ersten Sammelrohr 3 und zu dem zweiten Sammelrohr 4 angeordnet. Zwischen benachbarten Kältemittelleitungen 11 befindet sich ein Abstandsraum 29, in dem Rippen 28, insbesondere Wellrippen zwischen den benachbarten Kältemittelleitungen eingebracht sind. Diese können stoffschlüssig mit den Kältemittelleitungen 11 verbunden sein, wodurch ein besserer Wärmeübergang zwischen einem ersten Kältemedium 30 und einem zweiten Kühlmedium 31 erfolgt.

Das erste Kältemedium 30 strömt dabei durch die Kältemittelleitungen 11. Das zweite Kühlmedium 31 strömt im Wesentlichen senkrecht zur Rippenrohrblockfläche 32 und im Wesentlichen senkrecht zu den Kältemittelleitungen 11 durch den Abstandsraum 29 hindurch.

Das erste Sammelrohr 3 und/oder das zweite Sammelrohr 4 sind im Wesentlichen zylindrisch und insbesondere mit einem runden Querschnitt ausgebildet. In einer weiteren nicht dargestellten Ausführungsform sind das erste Sammelrohr und/oder das zweite Sammelrohr mit einem rechteckigen Querschnitt ausgebildet. Das erste Sammelrohr 3 und/oder das zweite Sammelrohr 4 weisen eine Sammelrohreintrittsöffnung 6 auf, durch die das erste Kältemedium 30 in das erste Sammelrohr 3 und/oder in das zweite Sammelrohr einströmt. Das erste Sammelrohr 3 ist an einer oberen ersten Sammelrohröffnung 33 mit einem Sammelrohrdeckel 9 verschlossen, wobei der Sammelrohrdeckel 9 stoffschlüssig mit dem ersten Sammelrohr 3, insbesondere durch Löten, Schweißen, Kleben usw., verbunden ist.

Senkrecht zur axialen Rohrrichtung sind eine Anzahl von Rohrböden 5 in verschiedenen Abständen zueinander im ersten Sammelrohr 3 und/oder im zweiten Sammelrohr 4 eingebracht, wodurch das erste Sammelrohr 3 und/oder das zweite Sammelrohr 4 in verschiedene Sammelrohrräume 37 unterteilt ist. Dabei sind die Rohrböden 5 stoffschlüssig, insbesondere durch Löten, Schweißen, Kleben usw, mit dem ersten Sammelrohr 3 und/oder mit dem zweiten Sammelrohr 4 verbunden, so dass benachbarte Sammelrohrräume 37 voneinander abgedichtet sind. Das erste Sammelrohr 3 und/oder das zweite Sammelrohr 4 sind auf der dem Rippenrohrblock 2 zugewandten Seite mit einer Anzahl von Sammelrohrdurchstecköffnungen 24 versehen, durch die die Kältemittelleitungen 11 hindurch in das erste Sammelrohr 3 und/oder das zweite Sammelrohr 4 im Wesentlichen senkrecht zur Sammelrohrwand 38 eingesteckt und mit dieser stoffschlüssig verbunden sind. Das zweite Sammelrohr 4 ist im Wesentlichen wie das erste Sammelrohr 3 ausgebildet. Es weist eine obere zweite Sammelrohröffnung 35 auf, die mit einem Sammelrohrdeckel 9 verschlossen und dem zweiten Sammelrohr 4 stoffschlüssig, insbesondere durch Löten, Schweißen, Kleben usw. verbunden ist. Die untere zweite Sammelrohröffnung 36 ist durch einen Rohrboden 5 dicht verschlossen. Im unteren Abschnitt des zweiten Sammelrohrs 4 befindet sich eine Eintrittsöffnung 20 des Sammelbehälters 17, insbesondere des ersten Sammelbehälterteils 18. Ebenso weist der untere Abschnitt des zweiten Sammelrohrs 4 eine Austrittsöffnung 21 auf.

Der Sammelbehälterteil 17 ist insbesondere mehrteilig aufgebaut und umfasst einen ersten Sammelbehälterteil 18 und einen zweiten Sammelbehälterteil 19. Das zweite Sammelrohr 4 und das erste Sammelbehälterteil 18 berührten sich in einem Berührabschnitt 29 und sind in diesem Bereich stoffschlüssig verbunden. Im oberen Abschnitt des ersten Sammelbehälterteils 18 ist das zweite Sammelbehälterteil 19, insbesondere konzentrisch in das erste Sammelbehälterteil 18 eingesteckt. Im Bereich eines Verbindungsabschnitts 23 berührt dabei die Außenseite des zweiten Sammelbehälterteils 19 die Innenseite des ersten Sammelbehälterteils 18, Das Sammelbehälterteil 18 weist eine obere Öffnung 40 auf. Das erste Sammelbehälterteil 18 weist eine untere Öffnung 41 auf. Das erste Kältemedium 30 tritt über die Sammelrohreintrittsöffnung 6 in das erste Sammelrohr 3 ein und verteilt sich in einem von Rohrböden 5 begrenzten Sammelrohrraum 37. Über Kältemittelleitungseintritte 15 tritt es in die Kältemittelleitungen 11 ein und durchströmt diese bis zu den Kältemittelleitungsaustritten 16, wobei das abgekühlte Kältemedium anschließend in das zweite Sammelrohr 4 eintritt, dieses in einem Bereich eines Sammelrohrraums 37 durchströmt und über Kältemittelleitungseintritte 15 in andere Kältemittelleitungen 11 eintritt, diese durchströmt und an anderen Kältemittelleitungsaustritten 16 erneut in das erste Sammelrohr 3 eintritt, dieses in einem anderen Sammelrohrraum 37 durchströmt, über weitere Kältemittelleitungseintritte 15 in weitere Kältemittelleitungen 11 eintritt, diese durchströmt, in weitere Kältemittelleitungsaustritten 16 in das zweite Sammelrohr 4 eintritt und über die Eintrittsöffnung 20 zunächst in das erste Sammelbehälterteil 18 dann weiter in das zweite Sammelbehälterteil 19 einströmt. Dabei wird eine Filtereinheit und/oder eine Trocknereinheit und/oder eine Baueinheit, die die Filtereinheit und die Trocknereinheit enthält, durchströmt, wobei die Filtereinheit, die Trocknereinheit bzw. die Baueinheit im ersten Sammelbehälterteil 18 bzw. im zweiten Sammelbehälter 19 einbringbar sind. Nach dem Durchströmen der Filter- und/oder der Trockner- und/oder der Baueinheit verlässt das erste Kältemedium über die Austrittsöffnung 21 das erste Sammelbehälterteil 18 und tritt in das zweite Sammelrohr 4 ein. Über weitere Kältemittelleitungseintritte 15 tritt das erste Kältemedium 30 in weitere Kältemittelleitungen 11 eines Unterkühlbereichs 14 ein, durchströmt diese und tritt über weitere Kältemittelleitungsaustritte 16 in das erste Sammelrohr 3 ein und verlässt dieses über eine Sammelrohraustrittsöffnung des ersten Sammelrohrs 3.

**Figur 2** zeigt eine isometrische Darstellung eines Befestigungselements 50, das an einem Sammelrohr 51 befestigt ist.

Das Sammelrohr 51 ist im dargestellten Ausführungsbeispiel als rundes Rohr mit einer nicht weiter bezeichneten Öffnung dargestellt. In einem anderen Ausführungsbeispiel kann das Sammelrohr 51 einen ovalen, einen rechteckigen, insbesondere quadratischen Querschnitt, einen Querschnitt mit abgerundeten Ecken, einen vieleckigen Querschnitt oder einen Querschnitt aus der Kombination der zuvor genannten Formen aufweisen.

Aus dem Sammelrohr 51, insbesondere aus dem Sammelrohrdeckel 52, sind im dargestellten Ausführungsbeispiel zwei erste Dome 55 und zwei zweite Dome 58 ausgebildet. Die ersten Dome 55 und/oder die zweiten Dome 58 sind beispielsweise mittels eines umformenden Fertigungsverfahrens in das Sammelrohr 51, insbesondere in den Sammelrohrdeckel 52, durch Prägen, Stanzen, Pressen usw eingebracht.

Ein Sammelrohrdeckel 52 verschließt das Sammelrohr 51. Im dargestellten Ausführungsbeispiel ist der Sammelrohrdeckel 52 als Rohrsegment ausgebildet. In einem anderen Ausführungsbeispiel kann der Sammelrohrdeckel als Platte oder als Abschnitt einer vieleckigen Form ausgebildet sein.

Das Befestigungselement 50 weist ein Rohrsegment 61 auf. Aus dem Rohrsegment 61 sind insbesondere durch ein umformendes Fertigungsverfahren, wie beispielsweise Biegen, Prägen, Stanzen, Formen usw., ein Zungenelement 53 und zwei Rastelemente 56 ausgebildet.
Das Zungenelement weist eine Zungenöffnung 54 auf. Die Zungenöffnung 54 ist im dargestellten Ausführungsbeispiel als Langloch ausgebildet.
In einem anderen Ausführungsbeispiel kann die Zungenöffnung 54 als runde Bohrung ausgebildet sein.
In einem anderen Ausführungsbeispiel kann die Zungenöffnung 54 als rechteckige, Insbesondere quadratische, oder als vieleckige Öffnung ausgebildet sein.

Die Zungenöffnung 54 lässt sich besonders vorteilhaft durch Ausstanzen oder Prägen in das Zungenelement 53 einbringen. Die Zungenöffnung 54 kann aber auch durch ein abtragendes Fertigungsverfahren, insbesondere durch Bohren oder Fräsen in das Zungenelement 53 eingebracht werden.

Das Zungenelement 53 weist im dargestellten Ausführungsbeispiel im Wesentlichen fünf Biegekanten 67 auf. In einer Ansicht in Richtung einer Sammelrohrverlaufsrichtung SVR, die insbesondere der Längsrichtung des Sammelrohrs 52 entspricht, ist das Zungenelement 53 im Wesentlichen als Fragezeichen ausgebildet, d. h. die Seitenansicht des Zungenelements in Richtung der Sammelrohrverlaufsrichtung SVR weist im Wesentlichen die Form eines Fragezeichens auf.
In einer anderen nicht dargestellten Ausführungsform kann das Zungenelement 53 eine andere Form aufweisen wie beispielsweise eine U-Form, eine V-Form, eine im Wesentlichen rechteckige Form oder eine Form aus der Kombination der zuvor genannten Formen.

Aus dem Rohrsegment 61 sind zwei Rastelement 56 ausgebildet. In einem anderen Ausführungsbeispiel können aus dem Rohrsegment 61 nur ein Rastelement 56 oder mehr als zwei Rastelemente 56 ausgebildet sein.
Das Rastelement 56 weist im Wesentlichen die Form eines Ringsegments 60 auf. Insbesondere weist das Ringsegment jedoch Ausformschrägen 63 auf. Ferner weist das Rastelement 56 jeweils eine Aussparung 57 auf. Die Aussparung 57 ist im Wesentlichen als Zylinderabschnitt ausgebildet und weist eine nicht näher bezeichnete Zylindermantelabschnittsfläche auf

In dem mit dem Sammelrohr befestigten, insbesondere mit dem Sammelrohrdeckel 52 befestigten, Zustand berührt jeweils ein erster Dom 55 die nicht näher bezeichnete Zylindermantelabschnittsfläche der Aussparung 57 zumindest abschnittsweise.

Ferner weist das Rastelement 56 eine Zylinderabschnittsfläche 62 auf, die im Wesentlichen zumindest abschnittsweise mit einem nicht näher bezeichneten Abschnitt des Sammelrohrs 51, insbesondere des Sammelrohrdeckels 52, korrespondiert. Diese Zylinderabschnittsfläche 62 ist lotplattiert, d. h. auf die Zylinderabschnittsfläche ist eine Lotschicht aufgebracht bzw. aufbringbar. Die Lotschicht wird insbesondere beim urformenden Herstellen bzw. bei einem umformenden Herstellen des Materials, insbesondere des Blechs aus Aluminium oder aus einem anderen Metall mit geringer Dichte, auf die Zylinderabschnittsfläche 62 aufgebracht.

Das Rohrsegment 61 weist eine in Figur 2 nicht sichtbare Rohrsegmentzylindermantelfläche auf, die ebenfalls lotplattiert ist. Auf diese Weise kann bei einem stoffschlüssigen Verbindungsprozess, insbesondere bei einem Lötprozess, das Befestigungselement mit dem Sammelrohr 51, insbesondere mit dem Sammelrohrdeckel 52, stoffschlüssig, insbesondere durch Löten, verbunden werden. Die nicht sichtbare Zylindermantelabschnittsfläche des Rohrsegments 61 korrespondiert im Wesentlichen im montierten Zustand zumindest abschnittsweise mit dem Sammelrohr 51 bzw, mit einer Sammelrohrdeckelfläche des Sammelrohrdeckels 52.

Im dargestellten Ausführungsbeispiel weist das Befestigungselement 50 bzw. das Rohrsegment 61 zwei Öffnungen 59 auf. Die Öffnungen 59 sind im dargestellten Ausführungsbeispiel als Bohrungen mit einer nicht weiter bezeichneten Phase ausgebildet. In einem anderen Ausführungsbeispiel können mehr als zwei Öffnungen 59 oder nur eine Öffnung 59 in dem Rohrsegment 61 eingebracht sein. Ferner kann in einem anderen Ausführungsbeispiel die Öffnung 59 keine Phase aufweisen bzw. oval oder als Langloch oder als im Wesentlichen rechteckige oder vieleckige Öffnung ausgebildet sein.

Das Sammelrohr 51 und/oder der Sammelrohrdeckel 52 sind aus einem Material mit geringer Dichte wie beispielsweise aus einem Metall wie Aluminium ausgebildet. In einem anderen Ausführungsbeispiel kann das Sammelrohr 51 bzw. der Sammelrohrdeckel 52 aus Kunststoff ausgebildet sein.

Das Befestigungselement 50 ist im dargestellten Ausführungsbeispiel aus einem Material mit geringer Dichte, beispielsweise aus einem Metall mit geringer Dichte wie Aluminium ausgebildet. In einem anderen Ausführungsbeispiel kann das Befestigungselement 50 aus Stahlblech ausgebildet sein oder aus einem Kunststoff, beispielsweise aus einem Duromer oder einem Polymer. Im dargestellten Ausführungsbeispiel sind das Befestigungselement 50 und das Sammelrohr 51 und/oder der Sammelrohrdeckel 52 mehrteilig ausgebildet. In einem anderen Ausführungsbeispiel sind das Befestigungselement 50 und/oder das Sammelrohr 51 und/oder der Sammelrohrdeckel 52 einteilig ausgebildet.

Das Befestigungselement 50 ist durch ein umformendes Fertigungsverfahren wie beispielsweise Biegen, Stanzen, Prägen, Pressen usw. insbesondere aus einem Blech ausgebildet. Insbesondere wird ein unverformtes Blech, das im Wesentlichen als ebene Fläche ausgebildet ist, zu einem Rohrsegment 61 umgeformt, insbesondere umgebogen.

Ferner wird aus dem Blech das Zungenelement 53 derart durch Pressen oder Stanzen hergestellt, dass möglichst wenig Abfall übrig bleibt. Das Zungenelement 53 weist eine Zungenelementseitenfläche 69 auf. Das Rastelement 56 weist eine Rastelementseitenfläche 68 auf. Bevor das Zungenelement 53 durch Prägen oder Pressen oder Stanzen aus einem unverformten Blech hergestellt wird, korrespondieren die Rastelementseitenfläche 68 und die Zungenelementseitenfläche 69 zumindest abschnittsweise und berühren sich zumindest abschnittsweise.

Die Rastelementseitenfläche 68 und die Zungenelementseitenfläche 69 liegen zumindest abschnittsweise in der nicht näher bezeichneten Schnittebene, die beim Umform- bzw. bei einem Trennen des Material entsteht, welches nach dem Trennen und/oder Umformen zumindest abschnittsweise das Rastelement 56 und abschnittsweise das Zungenelement 53 bilden wird.

Zum Vereinfachen des Fertigungsprozesses weist jeweils ein Rastelement 56 auf der Rastelementseitenfläche 68 zumindest abschnittsweise eine Ausformschräge 63 auf. In einem anderen Ausführungsbeispiel weist das Zungenelement 53 auf der Zungenelementseitenfläche 69 zumindest abschnittsweise die zur Ausformschräge 63 korrespondierende Schräge auf.

Das Befestigungselement 50 wird auf dem Sammelrohr 51 eines nicht näher dargestellten Wärmetauschers, insbesondere Kondensators, bzw. auf dem Sammelrohrdeckel 52 vormontiert, in dem die Öffnungen 59 auf jeweils einen zweiten Dom 58 aufgesteckt werden und die Rastelemente, im dargestellten Ausführungsbeispiel die zwei Rastelemente, so auf jeweils einen ersten Dom 55 aufgedrückt werden, dass die jeweils ersten Dome 55 In die jeweilige Aussparung 57 des jeweiligen Rastelements 56 einrasten.
In einem anderen Ausführungsbeispiel werden die ersten Dome 55 zunächst in die jeweilige Aussparung 57 des jeweiligen Rastelements 56 eingerastet und anschließend werden die Öffnungen 59 auf die zweiten Dome 58 gedrückt und auf diese aufgeschoben. Auf diese Weise ist das Befestigungselement 50 formschlüssig mit dem Sammelrohr 51 bzw. mit dem Sammelrohrdeckel 52 verbunden. Anschließend wird der so vormontierte nicht weiter dargestellte Wärmetauscher in einem Lötofen stoffschlüssig verbunden bzw. insbesondere verlötet. Das Sammelrohr 51 bzw der Sammelrohrdeckel 52 ist zumindest abschnittsweise lotplattiert. Während des Lötprozesses wird das Befestigungselement 50 mit dem Sammelrohr 51 bzw. dem Sammelrohrdeckel 52 stoffschlüssig verbunden.

In einem anderen Ausführungsbeispiel ist nur das Sammelrohr 51 bzw. der Sammelrohrdeckel 52 zumindest abschnittsweise lotplattiert und das Befestigungselement 50 ist nicht lotplattiert.

In einem weiteren Ausführungsbeispiel ist das Befestigungselement 50 insbesondere die Zylinderabschnittsfläche 61 zumindest abschnittsweise lotplattiert und das Sammelrohr 51 bzw. der Sammelrohrdeckel 52 ist nicht lotplattiert.

**Figur 3** zeigt eine Detaildarstellung A eines Rastelements 56 eines Befestigungselements 50, in das ein erster Dom 55 eines Sammelbehälterdeckels 52 eingesteckt ist. Gleiche Merkmale sind mit den gleichen Bezugszeichen versehen wie in den vorherigen Figuren.

Das Rastelement 56 ist hierbei vergrößert dargestellt. Es weist einen Ausformwinkel 66 auf. Der Ausformwinkel 66 nimmt Werte zwischen 0° und 60°, insbesondere zwischen 0° und 45°, insbesondere zwischen 0° und 30°, insbesondere zwischen 0° und 25°, insbesondere zwischen 0° und 15°, insbesondere zwischen 0° und 5°, insbesondere zwischen 0° und 3° an.

**Figur 4** zeigt eine andere isometrische Ansicht eines Befestigungselements 50, das an einem Sammelrohr 51 befestigt ist. Gleiche Merkmale sind mit den gleichen Bezugszeichen versehen wie in den vorherigen Figuren.

Das Rohrsegment 61 weist zwei Öffnungen 59 auf. Die Öffnungen 59 weisen eine Phase bzw. eine Senkung auf. Im dargestellten Ausführungsbeispiel sind die Öffnungen 59 rund ausgebildet. In einem anderen Ausführungsbeispiel sind die Öffnungen ohne Phase und/oder oval und/oder vieleckig und/oder viereckig ausgebildet. Das Sammelrohr 51 weist Sammelrohröffnungen 64 auf, in die nicht weiter dargestellte Flachrohre einsteckbar sind.

Die Merkmale der verschiedenen Ausführungsbeispiele sind beliebig miteinander kombinierbar. Die Erfindung ist auch für andere als die gezeigten Gebiete einsetzbar.

## Patentansprüche

1. Wärmetauschersystem mit mindestens einem Wärmetauscher aufweisend zumindest ein Sammelrohr (51) mit zumindest einem ersten Dom (55), zumindest ein Befestigungselement (50) zum Befestigen des Wärmetauschers, **dadurch gekennzeichnet, dass** das Befestigungselement (50) zumindest ein Rastelement (56) aufweist, in welches der erste Dom (55) zumindest abschnittsweise einrastbar ist.

2. Wärmetauschersystem nach Anspruch 1, **dadurch gekennzeichnet, dass** der mindestens eine Wärmetauscher ein Kondensator 1 einer Klimaanlage ist.

3. Wärmetauschersystem nach einem der vorhergehenden Ansprüche, **dadurch gekennzeichnet, dass** das Befestigungselement (50) zumindest eine Öffnung (59) aufweist, in die zumindest ein zweiter Dom (58) des Sammelrohrs (51) zumindest abschnittsweise einschiebbar ist.

4. Wärmetauschersystem nach einem der vorhergehenden Ansprüche, **dadurch gekennzeichnet, dass** das mindestens eine Rastelement (56) zumindest eine Aussparung (57) aufweist, in die insbesondere der mindestens eine erste Dom (55) einrastbar ist.

5. Wärmetauschersystem nach einem der vorhergehenden Ansprüche, **dadurch gekennzeichnet, dass** das mindestens eine Rastelement (56) zumindest eine Zylinderabschnittsfläche (62) aufweist.

6. Wärmetauschersystem nach Anspruch 5, **dadurch gekennzeichnet, dass** die Zylinderabschnittsfläche (62) lotplattiert ist.

7. Wärmetauschersystem nach Anspruch 5 oder 6, **dadurch gekennzeichnet, dass** die Zylinderabschnittsfläche (62) zumindest einen Sammelrohrdeckel (52) zumindest abschnittsweise berührt und insbesondere mit diesem stoffschlüssig verbindbar ist.

8. Wärmetauschersystem nach Anspruch 7, **dadurch gekennzeichnet, dass** der zumindest eine Sammelrohrdeckel (52) den zumindest einen ersten Dom (55) und/oder den zumindest einen zweiten Dom (58) aufweist.

9. Wärmetauschersystem nach einem der vorhergehenden Ansprüche, **dadurch gekennzeichnet, dass** das mindestens eine Rastelement (56) zumindest abschnittsweise als Ringsegment (60) ausgebildet ist.

10. Wärmetauschersystem nach einem der vorhergehenden Ansprüche, **dadurch gekennzeichnet, dass** das mindestens eine Rastelement (56) zumindest eine Ausformschräge (36) aufweist.

11. Wärmetauschersystem nach einem der vorhergehenden Ansprüche, **dadurch gekennzeichnet, dass** das mindestens eine Befestigungselement (50) mindestens zwei Rastelemente (56) und/oder mindestens zwei Öffnungen (59) aufweist.

12. Wärmetauschersystem nach einem der vorhergehenden Ansprüche, **dadurch gekennzeichnet, dass** das mindestens eine Sammelrohr (51) mindestens zwei erste Dome (55) und/oder mindestens zwei zweite Dome (58) aufweist.

13. Wärmetauschersystem nach einem der vorhergehenden Ansprüche, **dadurch gekennzeichnet, dass** das Befestigungselement (50) zumindest ein Zungenelement (53) aufweist.

14. Wärmetauschersystem nach Anspruch 13, **dadurch gekennzeichnet, dass** das Zungenelement (53) zumindest eine Zungenöffnung (54) aufweist.

15. Wärmetauschersystem nach einem der vorhergehenden Ansprüche, **dadurch gekennzeichnet, dass** das Befestigungselement (50) zumindest abschnittsweise als Rohrsegment (61) ausgebildet ist, welches insbesondere die zumindest eine Öffnung (59) aufweist.

16. Befestigungselement für ein Wärmetauschersystem nach einem der vorhergehenden Ansprüche, mit zumindest einer Öffnung (59) und zumindest einem Rastelement (56), welches zumindest eine Aussparung (57) zur Aufnahme zumindest eines ersten Domes (55)aufweist, **dadurch gekennzeichnet, dass** das Rastelement (56) zumindest eine Zylinderabschnittsfläche (62) aufweist.

17. Befestigungselement nach Anspruch 16, **dadurch gekennzeichnet, dass** die Zylinderabschnittsfläche (62) lotplattiert ist.

18. Befestigungselement nach Anspruch 16 oder 17, **dadurch gekennzeichnet, dass** das mindestens eine Rastelement (56) zumindest abschnittsweise als Ringsegment (60) ausgebildet ist.

19. Befestigungselement nach einem der Ansprüche 16 bis 18, **dadurch gekennzeichnet, dass** das mindestens eine Rastelement (56) zumindest eine Ausformschräge (63) aufweist.

20. Befestigungselement nach einem der Ansprüche 16 bis 19, **dadurch gekennzeichnet, dass** das Befestigungselement (50) mindestens zwei Rastelemente (56) und/oder mindestens zwei Öffnungen (59) aufweist.

21. Befestigungselement nach einem der Ansprüche 16 bis 20, **dadurch gekennzeichnet, dass** das Befestigungselement (50) zumindest ein Zungenelement (53) aufweist.

22. Befestigungselement nach Anspruch 21, **dadurch gekennzeichnet, dass** das Zungenelement (53) zumindest eine Zungenöffnung (54) aufweist.

23. Befestigungselement nach einem der Ansprüche 16 bis 22, **dadurch gekennzeichnet, dass** das Befestigungselement (50) zumindest abschnittsweise als Rohrsegment (61) ausgebildet ist, welches insbesondere die zumindest eine Öffnung (59) aufweist.

24. Verfahren zur Herstellung eines Wärmetauschersystems nach einem der Ansprüche 1 bis 15, **dadurch gekennzeichnet, dass** das Befestigungselement (50) nach einem der Ansprüche 16 bis 23, durch ein umformendes Fertigungsverfahren, insbesondere durch Biegen, Stanzen, Prägen usw., hergestellt wird.

25. Verfahren zur Herstellung eines Wärmetauschersystem nach einem der Ansprüche 1 bis 15, **dadurch gekennzeichnet, dass** das Befestigungselement nach einem der Ansprüche 16 bis 23, durch ein urformendes Fertigungsverfahren, insbesondere durch Gießen, Spritzgießen, Laminieren usw., hergestellt wird.

26. Verfahren zur Herstellung eines Befestigungselements nach einem der Ansprüche 16 bis 23, **dadurch gekennzeichnet, dass** das Befestigungselement (50) durch ein umformendes Fertigungsverfahren, insbesondere durch Biegen, Stanzen, Prägen usw., hergestellt wird.

27. Verfahren zur Herstellung eines Befestigungselements nach einem der Ansprüche 16 bis 23, **dadurch gekennzeichnet, dass** das Befestigungselement (50) durch ein urformendes Fertigungsverfahren, insbesondere durch Gießen, Spritzgießen, Laminieren usw., hergestellt wird.
